# FASCICULE DE BREVET EUROPEEN

(11) **EP 0 597 766 B1**
(45) Date de publication et mention de la délivrance du brevet: **06.03.1996**
(21) Numéro de dépôt: 93402733.5
(22) Date de dépôt: 08.11.1993
(51) Int. Cl.: E05B 9/08

(54) **Dispositif de verrouillage d'une serrure de barillet cylindrique dans son support**
Einrichtung zur Befestigung eines Zylinderschlosses in seinem Gehäuse
Device for fastening a cylinder lock in its housing

(30) Priorité: 09.11.1992 FR 9213486
(43) Date de publication de la demande: 18.05.1994
(73) Titulaire: VALEO SECURITE HABITACLE, F-78290 Croissy-Sur-Seine (FR)
(72) Inventeur: Soliot, Lionel, F-58000 Nevers (FR)
(74) Mandataire: Gamonal, Didier

(56) Documents cités:
- EP-A- 0 258 491
- DE-A- 3 904 535
- FR-A- 2 614 921

## Description

La présente invention concerne d'une manière générale un dispositif de verrouillage d'une serrure dans son support.

Elle concerne plus particulièrement les serrures destinées à constituer un verrou de porte ou de coffre d'un véhicule automobile.

De telles serrures sont constituées globalement d'un barillet cylindrique tourillonnant dans un alésage d'un corps, ledit barillet étant solidaire d'une came d'entraînement d'un pêne.

La serrure étant assemblée est introduite dans un support, tel un manchon de verrou et doit être verrouillée par rapport à ce support en translation et en rotation.

Néanmoins une telle serrure présente des moyens permettant son extraction du support pour la réparation ou l'entretien, c'est-à-dire sans destruction de ladite serrure.

Le verrouillage de la serrure dans son support s'effectue lors de son assemblage sur les chaînes de montage du véhicule : il est donc nécessaire que le dispositif de verrouillage dont elle est équipée fasse partie intégrante de la serrure et ne nécessite aucun outillage particulier pour sa mise en oeuvre.

Les moyens habituels utilisés sont constitués de goupilles ou de circlips, voire de systèmes vis-écrou ce qui entraîne des opérations de montage relativement complexes et difficilement automatisables.

Le document FR-A-2614921 illustre un organe de verrouillage composé de deux blocs à écartement variable logés dans une rainure radiale de la serrure.

Cependant, l'assemblage d'un tel verrou présente en général un jeu axial résultant des tolérances de fabrication des différents constituants, jeu axial pouvant entraîner des phénomènes de bruit résultant des vibrations auxquelles est soumis le véhicule.

La suppression du bruit entraîne l'adjonction de pièces supplémentaires, ce qui augmente inévitablement le coût d'un tel ensemble de manière incompatible avec une fabrication en grande série comme c'est le cas en particulier dans le domaine de l'automobile.

La présente invention résout ces problèmes et propose à cet effet un dispositif de verrouillage d'une serrure de barillet cylindrique dans son support, comportant un organe de verrouillage destiné à être introduit dans une rainure radiale de la serrure, l'organe de verrouillage étant constitué de deux blocs de verrouillage à écartement variable, venant se loger dans des passages radiaux du support, reliés entre eux par des moyens élastiques, caracterisé en ce que des moyens de guidage étant prévus pour le déplacement desdits blocs de verrouillage l'un vers l'autre radialement, lesdits moyens de guidage comprenant, ménagé dans chacun des blocs de verrouillage, un évidement à l'intérieur duquel est agencée une tige radiale par rapport au barillet qui présente à son extrémité un renflement formant saillie par rapport à la face avant des blocs, ces renflements venant en appui contre l'une des parois verticales des passages radiaux du support et constituant ainsi un moyen de rattrapage de jeu axial.

Selon d'autres caractéristiques de l'invention :
- chaque bloc de verrouillage présente une face extérieure inclinée par rapport à l'axe longitudinal de la serrure ;
- les moyens élastiques sont constitués d'au moins une patte présentant une inclinaison par rapport à un axe radial correspondant à l'axe longitudinal des tiges radiales de l'organe de verrouillage ;
- la patte présente une double inflexion ;
- chacune des pattes relie un bord perpendiculaire à l'axe radial de l'un des blocs de verrouillage au bord perpendiculaire à l'axe radial naturellement opposé de l'autre bloc de verrouillage.

La présente invention sera mieux comprise à la lecture de la description qui va suivre en regard des dessins annexés dans lesquels :
- la figure 1 est une coupe axiale d'une serrure assemblée dans son support, et équipée d'un organe de verrouillage selon l'invention ;
- la figure 2 est une vue en bout de l'organe de verrouillage à plus grande échelle ;
- la figure 3 est une vue latérale de l'organe de verrouillage ;
- les figures 4 et 5 des vues en perspective à plus grande échelle de l'organe de verrouillage suivant respectivement les flèches F et F' de la figure 3.

Sur la figure 1, on a représenté une serrure 10 immobilisée en translation et en rotation dans un support 12, par un organe de verrouillage 14.

Bien entendu la serrure 10 comprend à l'intérieur du corps, stator, rotor et organes de verrouillage tels que pistons ou paillettes. Tous ces éléments ne faisant pas partie de la présente invention n'ont pas été représentés et ne seront donc pas décrits plus en détail.

La partie avant 16 de la serrure 10 présente globalement une forme cylindrique venant en appui contre un épaulement 18 du support 12 et se prolonge par un fût 20 venant se loger dans un alésage 21 du support 12 de plus petit diamètre à l'intérieur duquel est ménagée une rainure radiale 22 destinée au logement de l'organe de verrouillage 14.

En regard de la rainure radiale 22, le support 12 comprend des passages radiaux 24 dont le rôle sera explicité plus avant.

Ainsi qu'on peut le voir plus en détail sur les figures 2 à 5, l'organe de verrouillage 14 est constitué globalement de deux blocs 26, dits blocs de verrouillage, à écartement variable, symétriques par rapport à l'axe longitudinal X-X de la serrure, les deux blocs 26 étant reliés par des moyens élastiques 28,29.

Chacun des blocs 26, de forme générale parallélépipèdique, présente un évidement 30 à l'intérieur duquel est agencée de matière une tige radiale 32 dont l'extrémité présente un renflement 34 formant saillie par rapport à la face avant 36 des blocs 26.

La face extérieure de chaque bloc est chanfreinée de manière à constituer une face inclinée 38 par rapport à l'axe longitudinal X-X de la serrure.

Les moyens élastiques 28,29 se présentent sous forme de pattes 28,29 reliant les deux blocs 26 par leurs faces horizontales intérieures 40. L'une des pattes 28 est située vers la face avant 36 des blocs 26 tandis que l'autre patte 29 est située vers la face arrière 42 desdits blocs 26.

Chacune des pattes 28,29 est globalement inclinée par rapport à un axe radial Y-Y correspondant à l'axe longitudinal des tiges radiales (32) du dispositif de verrouillage 14 et présente, entre leurs points d'attache aux faces intérieures 40, une double inflexion.

Ainsi qu'on peut le voir sur la figure 2, les pattes 28,29 ont, par rapport à l'axe Y-Y, des inclinaisons opposées.

De cette manière chacune des pattes 28,29 relie l'un des bords verticaux d'un des blocs 26, au bord vertical naturellement opposé de l'autre bloc 26.

Le fonctionnement d'un tel dispositif est le suivant.

L'organe de verrouillage 14, obtenu par moulage en matière plastique, est introduit dans la rainure radiale 22 de la serrure 10 et y est maintenu par simple serrage des faces avant 36 et arrière 42 des blocs 26 contre les parois de ladite rainure 22.

La serrure 10 ainsi équipée est introduite dans son support 12, suivant un mouvement axial de la droite vers la gauche dans l'exemple représenté figure 1.

Lors du déplacement de la serrure 10, les faces inclinées 38 des blocs 26 viennent en appui sur l'épaulement 18 du support 12. Grâce à l'élasticité des pattes 28,29, les blocs 26 se déplacent l'un vers l'autre radialement ce qui permet à l'organe de verrouillage 14 de franchir l'alésage 21.

Ce franchissement réalisé, les blocs 26, toujours sous l'effet des pattes élastiques 28,29, opèrent un mouvement radial inverse au précédent et viennent se loger dans les passages radiaux 24 du support 12, immobilisant ainsi en rotation et en translation l'ensemble de la serrure 10 dans son support 12.

Les renflements 34 des tiges 32 viennent en appui élastique contre l'une des parois verticales des passages 24 et constituent ainsi un moyen de rattrapage de jeu axial, moyen qui permet en même temps d'éliminer des phénomènes de bruit dus en particulier aux vibrations du véhicule sur lequel un tel dispositif est monté.

Autrement dit, les évidements 30, les tiges radiales 32 et les renflements 34 constituent des moyens de guidage pour l'écartement ou le rapprochement desdits blocs de verrouillage 26.

Bien entendu la présente invention ne se limite pas aux formes de réalisation décrites ou représentées mais englobe toute variante que l'homme de l'art pourrait y apporter.

## Revendications

1. Dispositif de verrouillage d'une serrure de barillet cylindrique (10) dans son support (12), comportant un organe de verrouillage (14) destiné à être introduit dans une rainure radiale (22) de la serrure (10), l'organe de verrouillage (14) étant constitué de deux blocs de verrouillage (26) à écartement variable, venant se loger dans des passages radiaux (24) du support (12), reliés entre eux par des moyens élastiques (28,29), caractérisé en ce que des moyens de guidage (30,32,34) étant prévus pour le déplacement desdits blocs de verrouillage (26) l'un vers l'autre radialement, lesdits moyens de guidage comprenant, ménagé dans chacun des blocs de verrouillage (26), un évidement (30) à l'intérieur duquel est agencée une tige radiale (32) par rapport au barillet qui présente à son extrémité un renflement (34) formant saillie par rapport à la face avant (36) des blocs (26), ces renflements (34) venant en appui contre l'une des parois verticales des passages radiaux du support (12) et constituant ainsi un moyen de rattrapage de jeu axial.

2. Dispositif selon la revendication 1, caractérisé en ce que chaque bloc de verrouillage (26) présente une face extérieure (38) inclinée par rapport à l'axe longitudinal (X-X) de la serrure.

3. Dispositif selon la revendication 1, caractérisé en ce que les moyens élastiques sont constitués d'au moins une patte (28,29) présentant une inclinaison par rapport à un axe radial (Y-Y) correspondant à l'axe longitudinal des tiges radiales (32) de l'organe de verrouillage (14).

4. Dispositif selon la revendication 3, caractérisé en ce que la patte (28,29) présente une double inflexion.

5. Dispositif selon l'une quelconque des revendications 3 ou 4, caractérisé en ce que les moyens élastiques comportent deux pattes (28,29) inclinées symétriquement par rapport à l'axe radial (Y-Y) de l'organe de verrouillage (14).

6. Dispositif selon la revendications 5, caractérisé en ce que chacune des pattes (28,29) relie un bord perpendiculaire à l'axe radial (Y-Y) des blocs de verrouillage (26) au bord perpendiculaire à l'axe radial (Y-Y) naturellement opposé de l'autre bloc de verrouillage (26).

## Patentansprüche

1. Einrichtung zur Befestigung eines Zylinderschlosses (10) in seinem Gehäuse (12), bestehend aus einem Befestigungsorgan (14), das für die Einführung in eine radiale Nut (22) des Schlosses (10) bestimmt ist, wobei das Befestigungsorgan (14) aus zwei Befestigungsblöcken (26) mit veränderlichem Abstand besteht, die in radialen Durchgängen (24) des Gehäuses (12) aufgenommen und durch elastische Mittel (28, 29) miteinander verbunden werden, **dadurch gekennzeichnet** , daß Führungsmittel (30, 32, 34) für die Verschiebung der besagten Befestigungsblöcke (26) radial im Verhältnis zueinander vorgesehen sind, wobei die besagten Führungsmittel eine in jedem der Befestigungsblöcke (26) angeordnete Aussparung (30) enthalten, in deren Innern ein im Verhältnis zum Schloßzylinder radialer Stab (32) angebracht ist, der an seinem Ende eine Verdickung (34) aufweist, die einen Vorsprung im Verhältnis zur Vorderseite (36) der Blöcke (26) bildet, wobei diese Verdickungen (34) an einer der vertikalen Wände der radialen Durchgänge des Gehäuses (12) zur Anlage kommen und so ein Mittel zur Beseitigung des axialen Spiels bilden.

2. Einrichtung nach Anspruch 1 , **dadurch gekennzeichnet** , daß jeder Befestigungsblock (26) eine im Verhältnis zur Längsachse (X-X) des Schlosses geneigte Außenfläche (38) aufweist.

3. Einrichtung nach Anspruch 1 , **darduch gekennzeichnet** , daß die elastischen Mittel aus wenigstens einem Ansatz (28, 29) bestehen, der eine Neigung im Verhältnis zu einer radialen Achse (Y-Y) aufweist, die der Längsachse der radialen Stäbe (32) des Befestigungsorgans (14) entspricht.

4. Einrichtung nach Anspruch 3 , **dadurch gekennzeichnet** , daß der Ansatz (28, 29) eine doppelte Ausbiegung aufweist.

5. Einrichtung nach einem der Ansprüche 3 oder 4, **dadurch gekennzeichnet** , daß die elastischen Mittel zwei Ansätze (28, 29) umfassen, die symmetrisch im Verhältnis zur radialen Achse (Y-Y) des Befestigungsorgans (14) geneigt sind.

6. Einrichtung nach Anspruch 5 , **dadurch gekennzeichnet** , daß jeder der Ansätze (28, 29) eine senkrecht zur radialen Achse (Y-Y) angeordnete Kante eines der Befestigungsblöcke (26) mit der ursprünglich gegenüberliegenden Kante des anderen Befestigungsblocks (26) verbindet, die senkrecht zur radialen Achse (Y-Y) verläuft.

## Claims

1. Device for locking a lock with a cylindrical barrel (10) in its housing (12), including a locking member (14) designed to be inserted into a radial groove (22) in the lock (10), the locking member (14) consisting of two locking blocks (26) with variable separation, coming to be housed in radial passages (24) in the housing (12), and connected to each other by elastic means (28, 29), characterised in that, guide means (30, 32, 34) being provided for the movement of the said locking blocks (26) towards each other radially, the said guide means comprising, formed in each of the locking blocks (26), a recess (30) inside which there is arranged a stem (32), radial with respect to the barrel, which has at its end a bulge (34) forming a projection with respect to the front face (36) of the blocks (26), these bulges (34) coming to bear against one of the vertical walls of the radial passages of the housing (12) and thereby forming a means of taking up axial play.

2. Device according to Claim 1, characterised in that each locking block (26) has an external face (38) inclined with respect to the longitudinal axis (X-X) of the lock.

3. Device according to Claim 1, characterised in that the elastic means consist of at least one leg (28, 29) having an inclination with respect to a radial axis (Y-Y) corresponding to the longitudinal axis of the radial stems (32) of the locking member (14).

4. Device according to Claim 3, characterised in that the leg (28, 29) has a double curvature.

5. Device according to either one of Claims 3 and 4, characterised in that the elastic means include two legs (28, 29), inclined symmetrically with respect to the radial axis (Y-Y) of the locking member (14).

6. Device according to Claim 5, characterised in that each of the legs (28, 29) connects an edge perpendicular to the radial axis (Y-Y) of the locking blocks (26) to the edge perpendicular to the radial axis (Y-Y) naturally opposite the other locking block (26).
